# EUROPÄISCHE PATENTSCHRIFT

(11) **EP 0 638 322 B1**
(45) Veröffentlichungstag und Bekanntmachung des Hinweises auf die Patenterteilung: **27.10.1999**
(21) Anmeldenummer: 94112501.5
(22) Anmeldetag: 10.08.1994
(51) Int. Cl.: A61M 1/10, F04B 43/12

(54) **Rollenpumpe**
Roller pump
Pompe à galets

(30) Priorität: 12.08.1993 DE 4327152
(43) Veröffentlichungstag der Anmeldung: 15.02.1995
(73) Patentinhaber: Stöckert Instrumente GmbH, D-80939 München (DE)
(72) Erfinder: Knott, Erwin, Dr.-Ing., D-85586 Poing (DE); Hahn, Andreas, D-82054 Sauerlach (DE)
(74) Vertreter: Eitle, Werner, Dipl.-Ing.

(56) Entgegenhaltungen:
- EP-A- 0 518 290
- WO-A-82/03426
- DE-A- 3 726 452
- DE-B- 1 553 005
- DE-C- 3 326 786

## Beschreibung

Die Erfindung betrifft eine Rollenpumpe für die Medizintechnik, insbesondere zur Förderung von Blut in extrakorporalen Kreisläufen. Diese Rollenpumpe hat einen Stator mit einem zylindrischen Hohlraum, dessen in der Fachwelt als Pumpenbett bezeichnete Wandung als Lagerwand für einen an dieser entlang um die Mittellängsachse des Hohlraums herumgeführten Pumpenschlauch ausgebildet ist. In dem Pumpenstator ist ein um dessen Mittellängsachse drehbarer Pumpenrotor angeordnet, der an Rollenträgern drehbar gelagerte Rollen aufweist, die bei Rotation des Rotors unter Zusammendrückung des Schlauches am Schlauch abrollbar sind. Die Lagerwand des Pumpenrotors hat eine Öffnung mit einem Ein- und einem Austrittsbereich für den Schlauch, in welchen Bereichen diese Lagerwand von der kreisförmigen Laufbahn der Pumpenrollen in einer zu dieser Laufbahn gleichsinnigen Krümmung zurücktritt.

Eine Rollenpumpe dieser Gattung ist durch die DE-B-33 26 786 bekannt. In der Regel weist eine derartige Rollenpumpe zwei Rollen auf, die in bezug auf die Drehachse des Rotors einander diametral gegenüberliegen. Über einen Großteil des Umfangs der Lagerwand drücken die Pumpenrollen den Pumpenschlauch derart zusammen, daß an dieser Stelle der Innenraum des Pumpenschlauchs flüssigkeitsdicht okkludiert ist. Durch das Abrollen der Pumpenrollen bei der Drehung des Stators wandern die Okklusionen des Schlauches mit den Rollen mit, wobei die vor den Okklusionen im Schlauch befindliche Flüssigkeit in Drehrichtung des Stators weitertransportiert wird. Im Bereich der Ein- und Austrittsöffnung tritt der Schlauch von der Rollenbahn zurück, wodurch sich im in Rotorrichtung vor dieser Öffnung befindlichen Austrittsbereich des Pumpenstators die Rollen zunehmend vom Schlauch abheben, während sie sich im in Drehrichtung nachfolgenden Eintrittsbereich zunehmend in den Schlauch eindrücken. Durch die Anordnung von mindestens zwei Pumpenrollen drückt bei jeder Stellung des Rotors mindestens eine Rolle den Pumpenschlauch zusammen, so daß ein Weitertransport des im Schlauch befindlichen Fördermediums garantiert ist.

Beim Ein- und Ausschwenken der Pumpenrolle in den Schlauch bzw. aus dem Schlauch verändert sich der momentane Förderstrom der Pumpe. So reduziert sich beim Ausschwenken der Pumpenrolle der momentane Förderstrom der Pumpe um das Schlauchvolumen, das beim Ausschwenken der Rolle im Schlauch durch die dabei erfolgende Aufhebung der Schlauchokklusion entsteht. In ungünstigen Fällen kann es hierbei am Auslaßquerschnitt des Schlauches zu einer Umkehr der Strömungsrichtung kommen, begleitet von hohen Kräften, die aus der Massenträgheit des Fördermediums resultieren, die zu der Gefahr einer hohen Blutschädigung führen. Die Minimierung dieser prinzipbedingten Druckpulsationen ist eine wesentliche Voraussetzung für den Einsatz der Rollenpumpe zur Förderung von Blut, da sie bei dem hohen Anteil von empfindlichen Zellbestandteilen des Blutes zu einer hohen Schädigungsrate (Hämolyse) dieser Zellen führen.

Bei der vorbekannten Rollenpumpe werden die Rollenträger federnd radial nach außen gegen den Schlauch gedrückt, während die Lagerwand des Pumpenbettes im Auslaufbereich eine zur Kreisbahn der Rollen gleichsinnige Krümmung aufweist, die einen in Drehrichtung der Rollen stetig wachsenden Krümmungsradius besitzt. Damit sollen eine weitgehende Unabhängigkeit von dem Querschnitt des verwendeten Pumpenschlauches und bei wechselnden Betriebszuständen eine Okklusion des Pumpenschlauches mit definierter Federkraft gewährleistet und dabei Druckpulsationen im Fördermedium wesentlich vermindert werden. Durch diese Gestaltung des Krümmungsverlaufs im Austrittsbereich der Lagerwand wird das Ausschwenken der Rolle aus dem Pumpenschlauch über einen größeren Drehwinkel gestreckt. Dadurch hat das druckseitig im Pumpenschlauch befindliche Fördermedium die Möglichkeit, den durch das Ausschwenken der Pumpenrollen aus dem Schlauch und damit durch das Aufheben seiner Okklusion entstehenden Volumenzuwachs im Schlauchinneren langsam und kontinuierlich zu kompensieren, wodurch sich ein verringertes Pulsationsverhalten ergibt.

Es hat sich jedoch herausgestellt, daß es zur Vermeidung einer Schädigung der Zellbestandteile von Blut wesentlich ist, daß die beim Ausschwenken der Pumpenrollen aus dem Schlauch entstehende unvermeidbare Absenkung des Pumpendurchflusses möglichst flache Gradienten aufweist, um die Massenträgheitskräfte und damit die resultierenden Druckpulsation, insbesondere die negative Verzögerungsdruckspitze zu minimieren.

Auch aus DE-A-37 26 452 ist eine Schlauchpumpe für medizinische Zwecke bekannt, die in den hier relevanten Aspekten der Rollenpumpe entspricht, die sich aus DE-C-33 26 286 ergibt.

Der Erfindung liegt daher die Aufgabe zugrunde, eine Rollenpumpe mit einem hinsichtlich der Vermeidung eventueller Blutschädigung optimierten Förderverhalten zu schaffen, bei der der Ausgleich des von der Rolle eingenommenen Schlauchvolumens in einer möglichst langen Zeitdauer bzw. über einen möglichst großen Drehwinkel des Rollenträgers erfolgt und die unvermeidbare Absenkung des Pumpendurchflusses flache Gradienten aufweist. Dies wird bei der Rollenpumpe der vorgenannten bekannten Gattung gemäß Patentanspruch 1 dadurch erreicht, daß die Lagerwand des Stators im Eintrittsbereich des Pumpenschlauches und des Fördermediums darin einen in Laufrichtung der Pumpenrollen stetig wachsenden Krümmungsradius sowie im Austrittsbereich einen in Laufrichtung der Rollen stetig abnehmenden Krümmungsradius besitzt, wobei diese Krümmungsradien größer sind als der Krümmungsradius im Bereich zwischen Eintritts- und Austrittsbereich. Dabei kann ein unstetiger Sprung des Krümmungsradius am Übergang zwischen dem Arbeitsbereich und dem Ein- bzw. Austrittsbereich der Lagerwandung des Stators erfolgen, und zwar von einem kleineren Radius des Arbeitsbereiches auf einen wesentlich größeren Radius des Ein- und Austrittsbereichs. Die Kreismittelpunkte der Krümmungsradien können im Ein- und Austrittsbereich der Lagerwand auf einer Kurve liegen, die sich von einer durch die Mittelachse des Hohlraums des Stators parallel zur Ebene von dessen Ein- und Austrittsöffnung erstreckenden Ebene zu dieser Ein- und Auslaßöffnung hin krümmt. Dabei ist es zweckmäßig, daß der Abstand der Achsen der Pumpenrollen von der Drehachse des Pumpenrotors unveränderlich ist.

Ferner kann es zweckmäßig sein, den Krümmungsverlauf im Ein- und Austrittsbereich der Lagerwand durch mechanische Verstellung der Lagerwand in diesem Bereich an einen vorbestimmten Krümmungsverlauf anpassen zu können. Dies kann dadurch geschehen, daß die Lagerwand im Ein- und Austrittsbereich ein oder mehrere radial bewegliche Segmente aufweist. Durch diese Einstellbarkeit kann eine Anpassung des Krümmungsverlaufs an verschiedene Schlauchdurchmesser und Schlauchgeometrien erreicht werden. Ferner kann dadurch in Grenzen ein bestimmtes Druckprofil erzeugt werden. Die Winkelgeschwindigkeit der die Rollen tragenden Rollenträger kann in Abhängigkeit von der Rollenposition in bezug auf den Krümmungsverlauf des Ein- und Austrittsbereichs eingestellt bzw. geregelt werden. In diese Regelung kann auch der gemessene Druckverlauf mit einbezogen werden.

Durch die auch bei der erfindungsgemäßen Rollenpumpe vorgesehene Streckung des Ausschwenkens der Pumpenrollen aus dem Pumpenschlauch im Austrittsbereich und des Wiedereinschwenkens der Rollen in den Pumpenschlauch im Eintrittsbereich über einen größeren Drehwinkelbereich wird nicht zuletzt eine erhebliche Schonung des Schlauches und damit eine Verlängerung von dessen Standzeit erreicht. Die Schlauchschonung kann noch dadurch erhöht werden, daß sämtliche Pumpenrollen des Pumpenstators über eine Antriebsverbindung gegenseitig antreibbar sind, so daß auch die im Bereich der Ein- und Austrittsöffnung des Pumpenstators befindlichen, vom Schlauch abgehobenen Pumpenrollen nicht ihre Drehgeschwindigkeit verlieren, sondern mit aufrechterhaltener Drehgeschwindigkeit nach dem Vorbeilaufen an der Ein- und Austrittsöffnung im Eintrittsbereich der Lagerwand wieder in den Pumpenschlauch einschwenken. Hierdurch entfällt in dieser Rollenposition eine Beschleunigung der Pumpenrolle von etwa Null auf ihre volle, bei Abrollen am Schlauch gegebene Drehzahl, so daß kein Reibungsverschleiß an der Außenwand des Pumpenschlauchs eintritt (siehe ferner Seite 10, letzter Absatz).

In der Zeichnung ist ein Ausführungsbeispiel der erfindungsgemäßen Rollenpumpe dargestellt, das im folgenden näher beschrieben wird.
- Fig. 1: zeigt diese Ausführungsform der erfindungsgemäßen Rollenpumpe in schematischer Darstellung im Querschnitt durch den Pumpenstator.
- Fig. 2: zeigt in gleicher Darstellungsweise den Krümmungsverlauf des Ein- und Austrittsbereichs der Lagerwand des Pumpenstators anhand von Krümmungsradien.
- Fig. 3: zeigt eine weitere Ausführungsform der erfindungsgemäßen Rollenpumpe in Schrägansicht.

Der in Fig. 1 mit 1 bezeichnete Stator weist einen zylindrischen Hohlraum 2 auf, dessen Wandung als Lagerwand (3) für einen an dieser entlang um die Mittellängsachse 4 des Hohlraums herumgeführten Pumpenschlauch 5 dient. An einer Umfangsstelle der Lagerwand 3 befindet sich im Stator eine Öffnung 6, durch welche hindurch der Schlauch 5 in den Stator eintritt und aus dem Stator austritt. In diesem Pumpenstator ist ein um die Mittellängsachse 4 drehbarer Pumpenrotor 9 angeordnet, der von seiner Achse radial wegragende Rollenträger 7 hat, an deren Enden Rollen 8 drehbar gelagert sind. Diese Rollen sind so an den Rollenträgern angeordnet, daß sie über einen Drehwinkelbereich des Pumpenrotors von etwa 180° so in den Schlauch 5 eingedrückt werden, daß sie diesen stellenweise vollständig okkludieren, so daß keine Flüssigkeit durch die okkludierte Schlauchstelle im Schlauch hindurchströmen kann. Bei der fortlaufenden Drehung des Rotors 9 schiebt die in den Schlauch eingedrückte Rolle die Okklusion des Schlauches vor sich her, wodurch die vor der Okklusionsstelle befindliche Flüssigkeitsmenge im Schlauch vorwärtstransportiert wird. Die Rollenträger können an Führungen radial verschiebbare Schlitten sein, die radial auswärts federbelastet sind.

Die um die Mittellängsachse 4 gegebene Krümmung der Lagerwand 3 hat einen Einlaufbereich 10, der sich von der Ein- und Austrittsöffnung 6 für den Schlauch 5 in den Stator bis zu einer Stelle A erstreckt, an der die Pumpenrollen den Schlauch 5 völlig okkludieren. Dies ist bei dem in Fig. 1 gezeigten Ausführungsbeispiel die Stelle, die sich etwa 90 Winkelgrad hinter der Mitte der Ein- und Austrittsöffnung befindet. An diesen Eintrittsbereich 10 schließt sich ein Arbeits- oder Vollförderungsbereich 11 an, der sich von der vorgenannten Winkelstelle über 180 Winkelgrad bis zu einer Stelle B erstreckt, die sich etwa 90 Winkelgrad vor der Mitte der Ein- und Austrittsöffnung 6 befindet. An dieser Stelle beginnt der Auslaufbereich 12, der sich bis zur Ein- und Austrittsöffnung 6 erstreckt. Von dieser Stelle an heben sich die Pumpenrollen 8 bei ihrem Weiterdrehen zunehmend von dem Pumpenschlauch 5 ab, wodurch die Okklusion des Schlauches nach und nach aufgehoben wird, bis die Pumpenrollen völlig aus dem Pumpenschlauch herausgeschwenkt sind und sich zum Eintrittsbereich 10 hinüberbewegen.

Wie sich aus Fig. 1 ergibt, wird bei der vollen Okkludierung des Pumpenschlauches 5 durch eine der beiden Pumpenrollen 8 dieser Schlauch nicht nur im Querschnitt abgeschlossen, sondern sein Innenraum erfährt aufgrund des Anliegens der Pumpenrolle 8 über einen Teil ihres Umfanges eine darüber hinausgehende Volumenverringerung. Beim Herausschwenken dieser Pumpenrolle 8 aus dem Pumpenschlauch im Austrittsbereich 12 der Lagerwand erfolgt ein Volumenzuwachs im Pumpenschlauch, wodurch sich der momentane Förderstrom der Pumpe verringert. Durch die gleichzeitig erfolgende Rückströmung des im Schlauch vor der Pumpenrolle befindlichen Fördermediums in das durch die Rolle freigegebene Schlauchvolumen tritt außerdem eine gewisse Umkehrung der Strömungsrichtung in diesem Schlauchabschnitt ein, begleitet von hohen Kräften, die aus der Massenträgheit des Fördermediums resultieren.

Um den Ausgleich des von der Rolle durch Schlauchokkludierung eingenommenen Volumens auf eine möglichst lange Zeitdauer und über einen möglichst großen Drehwinkel des Rotors zu verteilen, tritt die Lagerwand im Eintrittsbereich 10 und im Austrittsbereich 12 in Richtung zur Ein- und Austrittsöffnung 6 in einer zur Laufbahn der Rollen gleichsinnigen Krümmung von der kreisförmigen Laufbahn der Pumpenrollen 8 zurück. Dabei hat die Lagerwand im Eintrittsbereich 10 einen in Laufrichtung der Pumpenrollen 8 stetig wachsenden Krümmungsradius sowie im Austrittsbereich 12 einen in Laufrichtung der Rollen stetig abnehmenden Krümmungsradius, wobei diese Krümmungsradien wesentlich größer sind als der Krümmungsradius im Arbeits- oder Vollförderungsbereich 11, so daß sich ein unstetiger Sprung des Krümmungsradius jeweils zwischen Arbeitsbereich und Ein- bzw. Austrittsbereich ergibt. In Fig. 2 ist gezeigt, wie die Mittelpunkte der Krümmungsradien im Eintrittsbereich 10 der Lagerwand sich von einem in Drehrichtung des Rotors 9 am Anfang des Eintrittsbereiches 10 befindlichen Krümmungsradius C bis zu einem am Ende des Eintrittsbereiches 10 befindlichen Krümmungsradius E verlagern.

Durch den vorgenannten erfindungsgemäßen Krümmungsverlauf im Ein- und Austrittsbereich 10, 12 wird ein flacher Gradient der Veränderung des Pumpendurchflusses im Schlauch erzielt, wodurch eine Minimierung der Massenträgheitskräfte und damit der resultierenden Druckpulsation, insbesondere der negativen Verzögerungsdruckspitzen erreicht wird.

Durch das Einschwenken der Pumpenrollen in den Schlauch und das anschließende Abrollen der Rollen auf dem Schlauch wird ein Zusammendrücken und Quetschen des Schlauches herbeigeführt, wobei die Quetschung am Schlauch entlangwandert, bis sie durch Ausschwenken der Rollen wieder aufgehoben wird. Diese Materialbeanspruchung des Schlauches kann im Laufe der Zeit zu einer Schädigung des Schlauches führen. Sie ist umso stärker, je abrupter das Ein- und Ausschwenken der Rollen in den Schlauch und aus dem Schlauch ist. Durch den erfindungsgemäßen Krümmungsverlauf des Ein- und Austrittsbereiches erfolgt dieses Ein- und Ausschwenken über einen längeren Zeitraum und über eine größeren Drehwinkel des Rotors, wodurch die Schlauchbeanspruchung vermindert ist.

Beim Einschwenken der Pumpenrollen in den Schlauch tritt bei den bisher bekannten Rollenpumpen eine weitere Schlauchbeanspruchung dadurch auf, daß bei diesem Vorgang die Pumpenrolle von einer Drehzahl 0 am Rollenträger auf die maximale Rollendrehzahl beschleunigt wird, die der Abrollgeschwindigkeit der Rollen auf den Schlauch entspricht. Bei der in Fig. 3 gezeigten Ausführungsform der erfindungsgemäßen Rollenpumpe wird diese Schlauchbeanspruchung dadurch vermieden, daß die Rollen des Rotors über eine Antriebsverbindung gegenseitig antreibbar sind, so daß die in den Schlauch einschwenkende Pumpenrolle durch die diametral gegenüberliegende, gleichzeitig aus dem Schlauch austretende Pumpenrolle auf der Drehzahl gehalten ist, die die austretende Pumpenrolle durch ihr Abrollen auf dem Schlauch hatte. Diese Antriebsverbindung wird von einem umlaufenden Riemen 13 gebildet, der über an den Achsen der Pumpenrollen 8 angeordnete Antriebsrollen 14 und über Spannrollen 15 hinwegläuft. Die Spannrollen 15 sitzen an Schwenkhebeln 16 und werden an diesen durch eine die Hebel verbindende Zugfeder 17 nach außen gegen den Riemen 13 gedrückt. Die Schwenkhebel 16 können aber auch durch je eine eigene Zug- oder Druckfeder beaufschlagt sein.

## Patentansprüche

1. Rollenpumpe für die Medizintechnik, insbesondere zur Förderung von Blut in extrakorporalen Kreisläufen, welche Rollenpumpe einen Stator mit einem zylindrischen Hohlraum aufweist, dessen Wandung als Lagerwand (3) für einen an dieser entlang um die Mittellängsachse (4) des Hohlraums herumgeführten Pumpenschlauch (5) ausgebildet ist, in welchem Pumpenstator (1) ein um dessen Mittellängsachse drehbarer Pumpenrotor (9) angeordnet ist, der an Rollenträgern drehbar gelagerte Rollen (8) aufweist, die bei Rotation des Rotors unter Zusammendrückung des Schlauches am Schlauch abrollbar sind, wobei die Lagerwand (3) des Pumpenrotors eine Öffnung mit einem Ein- und einem Austrittsbereich (10, 12) für den Schlauch (5) aufweist, in welchen Bereichen diese Lagerwand von der kreisförmigen Laufbahn der Pumpenrollen in einer zu dieser Laufbahn gleichsinnigen Krümmung zurücktritt ,
dadurch **gekennzeichnet,** daß die Lagerwand (3) im Eintrittsbereich (10) einen in Laufrichtung der Pumpenrollen (8) stetig wachsenden Krümmungsradius sowie im Austrittsbereich (12) einen in Laufrichtung der Rollen stetig abnehmenden Krümmungsradius besitzt, wobei diese Krümmungsradien (C, D, E) größer sind als der Krümmungsradius im Bereich zwischen Eintritts- und Austrittsbereich.

2. Rollenpumpe nach Anspruch 1,
dadurch **gekennzeichnet,** daß
die Mittelpunkte der Krümmungsradien im Ein- und Austrittsbereich (10, 12) der Lagerwand (3) jeweils auf einer Kurve liegen, die sich beginnend in der von der Mittellängsachse (4) des Pumpenstators und dem Anfangspunkt des Austrittsbereichs bzw. dem Endpunkt des Eintrittsbereiches (A, B) (in Förderrichtung gesehen) aufgespannten Ebene zur Austrittsöffnung bzw. Eintrittsöffnung (6) des Pumpenstators hin gekrümmt ist.

3. Rollenpumpe nach Anspruch 1,
dadurch **gekennzeichnet,** daß
die Lagerwand (3) über einen Bereich von 180° kreisbogenförmig verläuft.

4. Rollenpumpe nach Anspruch 1,
dadurch **gekennzeichnet,** daß
die Krümmungsverläufe des Eintrittsbereichs (10) und des Austrittsbereichs (12) mechanisch verstellbar sind.

5. Rollenpumpe nach Anspruch 4,
dadurch **gekennzeichnet,** daß
die Lagerwand (3) im Eintritts- und Austrittsbereich (10, 12) jeweils von mehreren Segmenten gebildet ist, die zur Verstellung des Krümmungsverlaufs der Lagerwand radial beweglich sind.

6. Rollenpumpe nach Anspruch 1,
dadurch **gekennzeichnet,** daß
die Winkelgeschwindigkeit der die Pumpenrollen (8) tragenden Rollenträger (7) in Abhängigkeit von der Rollenumlaufposition veränderbar ist.

7. Rollenpumpe nach Anspruch 1,
dadurch **gekennzeichnet,** daß
die Pumpenrollen (8) über eine Antriebsverbindung (13, 14, 15) gegenseitig antreibbar sind.

## Claims

1. Roller pump for use in medical technology, in particular for conveying blood in extracorporeal circuits, which roller pump has a stator with a cylindrical hollow chamber whose wall is constructed as a bearing wall (3) for a pump hose (5) led along this bearing wall around the central longitudinal axis (4) of the hollow chamber, in which pump stator (1) a pump rotor (9) is arranged for rotation about the central longitudinal axis of the pump stator (1), which pump rotor (9) has rollers (8) rotatably mounted in roller supports, which rollers, during rotation of the rotor, can be rolled off the hose whilst at the same time compressing the hose, wherein the bearing wall (3) of the pump rotor has an opening with an in and outlet region (10, 12) for the hose (5), in which regions this bearing wall recedes from the circular running path of the pump rollers in a curvature in the same direction to this running path, characterised in that in the inlet region (10) in the running direction of the pump rollers (8) the bearing wall (3) has a steadily increasing radius of curvature and in the outlet region (12) in the running direction of the rollers it has a steadily decreasing radius of curvature, these radii of curvature (C, D, E) being larger than the radius of curvature in the region between the inlet and outlet.

2. Roller pump according to claim 1, characterised in that the centre points of the radii of curvature in the inlet and outlet region (10, 12) of the bearing wall (3) are in each case located on one curve which, starting from the plane stretching from the longitudinal centre plane (4) of the pump stator and the starting point of the outlet region or the end point of the inlet region (A, B) (when viewed in the direction of conveyance), is curved towards the outlet opening or inlet opening (6) of the pump stator.

3. Roller pump according to claim 1, characterised in that the bearing wall (3) extends in a circular shape over an area of 180°.

4. Roller pump according to claim 1, characterised in that the curvature developments of the region (10) and the outlet region (12) can be mechanically adjusted.

5. Roller pump according to claim 4, characterised in that the bearing wall (3) in the inlet and outlet region (10, 12) in each case is formed of a plurality of segments which, for the purpose of adjusting the curvature development of the bearing wall, are radially moveable.

6. Roller pump according to claim 1, characterised in that the winding speed of the roller supports (7) supporting the pump rollers (8) can be varied as a function of the rollers' rotational position.

7. Roller pump according to claim 1, characterised in that the pump rollers (8) can be mutually driven via a drive connection (13, 14, 15).

## Revendications

1. Pompe à galets pour la technique médicale, en particulier pour véhiculer du sang dans des circuits extra-corporels, la pompe à galet présentant un stator ayant un espace creux cylindrique, dont la paroi est réalisée sous la forme de paroi d'assise (3) pour un tuyau de pompe (5), guidé sur celle-ci autour de l'axe longitudinal (4) de l'espace creux, stator de pompe (1) dans lequel est disposé un rotor de pompe (9) susceptible de tourner autour de son axe longitudinal central, le rotor présentant des galets (8) montés de façon à pouvoir tourner sur des supports à galets, galets qui, lors de la rotation du rotor, sont susceptible de rouler sur le tuyau en comprimant le tuyau, la paroi d'assise (3) du rotor de pompe présentant une ouverture ayant une zone d'entrée et une zone de sortie (10, 12) destinées au tuyau (5), zones dans lesquelles cette paroi d'assise passe en retrait de la trajectoire de déplacement à forme circulaire des galets de pompe, en adoptant une courbure orientée dans le même sens que cette trajectoire de déplacement, caractérisée en ce que, dans la zone d'entrée (10), la paroi d'assise (3) a un rayon de courbure allant en augmentant de façon constante en allant dans la direction de défilement des galets de pompe (8) et, dans la zone de sortie (12), a un rayon de courbure qui va en diminuant de façon constante dans la direction de défilement des galets, ces rayons de courbure (C, D, E) étant plus grands que le rayon de courbure que l'on a dans la zone située entre la zone d'entrée et la zone de sortie.

2. Pompe à galets selon la revendication 1, caractérisée en ce que les centres des rayons de courbure dans les zones d'entrée et de sortie (10, 12) de la paroi d'assise (3) sont chacun situés sur une courbe qui, en commençant dans le plan constitué par l'axe longitudinal central (4) du stator de pompe et le point initial de la zone de sortie et/ou le point final de la zone d'entrée (A, B) (en observant dans la direction de transfert) est incurvée dans la direction de l'ouverture de sortie ou l'ouverture d'entrée (6) du stator de pompe.

3. Pompe à galets selon la revendication 1, caractérisée en ce que la paroi d'assise (3) s'étend en forme d'arc de cercle sur une plage de 180°.

4. Pompe à galets selon la revendication 1, caractérisée en ce que les allures des courbures de la zone d'entrée (10) et de la zone de sortie (12) sont réglables mécaniquement.

5. Pompe à galets selon la revendication 4, caractérisée en ce que la paroi d'assise (3) est constituée, dans les zones d'entrée et de sortie (10, 12), respectivement par plusieurs segments qui sont déplaçables radialement, dans le but de régler l'allure de la courbure de la paroi d'assise.

6. Pompe à galets selon la revendication 1, caractérisée en ce que la vitesse angulaire des supports à galets (7) portant les galets de pompe (8) est modifiable en fonction de la position en rotation des galets.

7. Pompe à galets selon la revendication 1, caractérisée en ce que les galets de pompe (10) peuvent être entraînés mutuellement par l'intermédiaire d'une liaison d'entraînement (13, 14, 15).
